# EUROPÄISCHE PATENTSCHRIFT

(11) **EP 2 297 434 B1**
(45) Veröffentlichungstag und Bekanntmachung des Hinweises auf die Patenterteilung: **09.11.2011**
(21) Anmeldenummer: 09768885.7
(22) Anmeldetag: 27.05.2009
(51) Int. Cl.: F01M 13/02, F01M 13/04

(54) **VORRICHTUNG UND VERFAHREN ZUR KURBELGEHÄUSEENTLÜFTUNG**
DEVICE AND METHOD FOR VENTILATING A CRANKCASE
DISPOSITIF ET PROCÉDÉ DE DÉGAZAGE D'UN CARTER

(30) Priorität: 24.06.2008 DE 102008029904
(43) Veröffentlichungstag der Anmeldung: 23.03.2011
(73) Patentinhaber: Bayerische Motoren Werke Aktiengesellschaft, 80809 München (DE)
(72) Erfinder: KÖLMEL, Armin, 72108 Rottenburg (DE); ROOS, Jochen, 85256 Vierkirchen (DE)
(86) Internationale Anmeldenummer: PCT/EP2009/003751
(87) Internationale Veröffentlichungsnummer: WO 2009/156036

(56) Entgegenhaltungen:
- EP-A- 1 310 639
- DE-A1- 10 335 909
- DE-A1- 19 918 311
- US-A1- 2008 083 399
- KOLLMANN K ET AL: "DIE NEUEN VIERVENTIL-OTTOMOTOREN FUER DIE MITTLERE BAUREIHE VON MERCEDES-BENZ" MTZ MOTORTECHNISCHE ZEITSCHRIFT, VIEWEG VERLAG, WIESBADEN, DE, Bd. 53, Nr. 10, 1. Oktober 1992 (1992-10-01), Seiten 430-434,436,4, XP000305451 ISSN: 0024-8525

## Beschreibung

Die Erfindung betrifft eine Vorrichtung und ein Verfahren zur Kurbelgehäuseentlüftung und Rückführung der Entlüftungsgase in den Verbrennungsraum einer aufgeladenen Brennkraftmaschine gemäß den Oberbegriffen der Patentansprüche 1 bzw. 17.

Beim Betrieb von Brennkraftmaschinen, insbesondere Hubkolbenmaschinen, können Verbrennungsgase zwischen den Zylindern und den Kolbenringen in das Kurbelgehäuse entweichen. Diese Gase werden als blow-by-Gase bezeichnet und können innerhalb des Kurbelgehäuses beträchtliche Drücke aufbauen, so daß eine Entlüftung des Kurbelgehäuses erforderlich ist Die blow-by-Gase im Kurbelraum werden mit Motoröl belastet, weshalb sie nicht in die Umgebung abgegeben werden dürfen und üblicherweise einen Ölabscheider durchlaufen, um schließlich in den Ansaugtrakt der Brennkraftmaschine geleitet zu werden. Von hier aus werden die Gase wieder in die Brennräume der Zylinder geleitet.

Um den Druck im Kurbelgehäuse auf einen möglichst konstanten Wert zu regeln, können Druckregelventile oder auch variable Drosseln mit oder ohne Rückschlagfunktion, z.B. sog. PCV-Ventile (positive crankcase ventilation) vorgesehen sein. Über solche Steuer-Ventite wird der Unterdruck im Ansaugtrakt herangezogen, um Gase aus dem Kurbelraum abzusaugen. Wenn ein Turbolader vorgesehen ist, wird im Teillastbetrieb das abgesaugte Gas stromabwärts des Turboladers in den Ansaugtakt gesaugt, und bei Vollast stromaufwärts des Turboladers in den Ansaugtrakt. Rückschlagventile müssen bei Vollast verhindern, daß der Druck über die sog. Teillastentlüftungsleistungen in das Kurbelgehäuse übertragen wird.

Die Absaugung der Gase erfolgt entweder im Bereich des Bodens des Kurbelgehäuses oberhalb des Ölniveaus oder im Bereich des Zylinderkopfes. Bei einer Absaugung im Bereich des Zylinderkopfes unterscheidet man insbesondere zwischen der Anordnung der Sammelkammer im Zylinderkopf selbst oder in einer den Zylinderkopf umgebenden Ventilhaube. Die Sammelkammern sind im übrigen die Räume, in denen sich das Entlüftungsgas vor der Absaugung befindet.

Aus der EP 1 310 639 A1 ist eine Kurbelgehäüseentlüftung bei einem V-Motor bekannt. Jeder Zylinderreihe ist ein Turbolader zugeordnet, wobei ein gemeinsames Saugrohr für beide Reihen vorgesehen ist. Darüber hinaus gibt es einen gemeinsamen Ölabscheider für beide Zylinderreihen, wobei die im Zylinderkopfdeckel vorgesehenen Sammelkammern über eine Verbindurigsleitung miteinander gekoppelt sind. Das Gas wird dann im Teillastbetrieb stromabwärts der Drosselkappe in die Sauganlage eingeleitet und im Vollastbetrieb in ein Luftzuführrohr stromaufwärts der Turbolader.

Eine andere Variante einer Kurbelgehäuseentlüftung eines V-Motors sieht für jede Zylinderreihe einen eigenen Turbolader und einen eigenen Ölabscheider vor. Bei Ölabscheidern, insbesondere Trägheitsabscheidern, ist der Abscheidegrad zum Teil vom Durchsatz abhängig. Es gibt deshalb Ölabscheider bei denen einzelne Stufen (beim Mehrfach-Zyklonabscheiden einzelne Zyklone) über Schaltelemente zugeschaltet werden können. Solche Schaltelemente bestehen meistens aus einer Feder und einem, durch die Feder betätigten Verschlußelement.

Die US 2008/0083399 A1, die den nächstkommenden Stand der Technik bildet, beschreibt ein Verfahren und eine Vorrichtung zur Entlüftung eines Kurbelgehäuses einer Brennkraftmaschine, die mehrere Sammelkammern für Entlüftungsgase hat, denen eigene Ölabscheider zugeordnet sind. Sowohl im Volllastbetrieb als auch im Teillastbetrieb werden die Entlüftungsgase der Sammelkammern über ihre eigenen, jeweils zugeordneten Ölabscheider entlüftet.

Aus der DE 19 918 311 A ist es ferner bekannt, den Blow-by-Gasstrom durch wenigstens ein Regelelement in mehrere Teilvolumenstrome aufzuteilen und jeden Teilstrom einem Ölabscheider zuzuführen. Bei geringen Volumenströmen, zum Beispiel bei Teillast, wird durch eine entsprechende Steuerung nur ein Ölabscheider beaufschlagt, bei großen Volumenströmen, wie zum Beispiel bei Volllast, mehrere Ölabscheider.

Aufgabe der Erfindung ist es, eine einfacher ausgebildete Vorrichtung zur Kurbelgehäuseentlüftung sowie eine Verfahren hierzu anzugeben.

Die erfindungsgemäße Vorrichtung zur Kurbe.lgehäuseentlüftung und Rückführung der Entlüftungsgase (blow-by-Gase genannt) in den Verbrennungsraum einer aufgeladenen Brennkraftmaschine weist mehrere dem Kurbelgehäuse und einzelnen oder mehreren Zylindern zugeordnete. Sammelkammern für Entlüftungsgase vor. Diese Sammelkammern können im Kurbelgehäuse oder zylinderkopfseitig vorgesehen sein. In einer Ansaugleitung, wobei auch mehrere Ansaugleitungen vorgesehen sein können, ist wenigstens ein Turbolader angeordnet Darüber hinaus ist jeder Sammelkammer wenigstens ein eigener Ölabscheider zugeordnet. Eine Teillastrückführleitung führt von einem Ölabscheider nach stromabwärts des Turboladers zur Ansaugleitung, in die sie mündet. Darüber hinaus ist von jedem Ölabscheider eine Vollastrückführleitung für Entlüftungsgas vorgesehen, die stromaufwärts des Turboladers in die Ansaugleitung mündet. Im Vollastbetrieb strömt. Entlüftungsgas jeder Sammelkammer über die zugeordneten, eigenen Ölabscheider in die Ansaugleitung. Zumindest im Teillastbetrieb sind die Sammelkammern aber strömungsmäßig miteinander verbunden, so dass Entlüftungsgas von zumindest zwei Sammelkammern über den Ölabscheider einer Sammelkammer und über die Teillastrückführleitung in die Ansaugleitung geführt wird.

Die erfindungsgemäße Vorrichtung sieht vor, daß im Teillastbetrieb weniger Ölabscheider im Betrieb sind, so daß die dann arbeitenden Ölabscheider einen höheren Durchsatz und Ölabscheidegrad erzielen als im Teillastbetrieb. Dadurch sind zusätzliche Schaltelemente unnötig. Vorzugsweise hat die erfindungsgemäße Vorrichtung somit keinen schaltbaren Ölabscheider.

Gemäß der bevorzugten Ausführungsform sind mehrere Zylinderreihen vorgesehen, und jede Zylinderreihe weist eine eigene Sammelkammer auf. Wie bereits erläutert, können diese Sammelkammern Abschnitte des Kurbelgehäuse sein oder den Zylinderköpfen zugeordnet sein und in deren Bereich liegen.

Wie ebenfalls bereits erläutert; müssen die Sammelkammern miteinander strömuhgsverbunden sein. Dies- kann bevorzugt über das gemeinsame Kurbelgehäuse erfolgen, so daß zusätzliche Leitungen entfallen könnten.

Vorzugsweise sind auch mehrere Turbolader vorgesehen, die jeweils einzelnen oder einer Gruppe von Zylindern zugeordnet sind Gemäß der bevorzugten Ausführungsform hat jede Zylinderreihe (auch Zylinderbank genannt) einen eigenen, zugeordneten Turbolader.

Bevorzugt wird jedem Turbolader ein Ölabscheider zugeordnet.

Von dem im Teillastbetrieb durchströmten Ölabscheider führen Teillastrückführleitungen zu den Ansaugleitungen stromabwärts der mehreren Turbolader. Zu betonen ist, daß natürlich auch mehrere Ölabscheider im Teillastbetrieb arbeiten können, jedoch nicht alle Von diesen arbeitenden Ölabscheidern wird das Gas dann wieder zu den Ansaugleitungen hin aufgezweigt, auch zu Ansaugleitungen von nicht aktiven Ölabscheidern.

Vollästrückführleitungen können vorgesehen sein, die von den Ölabscheidern zu den Ansaugleitungen der mehreren Turbolader führen. Diese Vollastrückführleitungen werden dann im Vollastbetrieb das Gas zu den Ansaugleitungen stromaufwärts der Turbolader leiten.

Gemäß einer Ausführungsform der Erfindung ist eine, vorzugsweise nur eine, Belüftufigsleituhg vorgesehen, die zu einer Sammelkammer führt und über die Verbindung der Sammelkammern belüftet. Eine solche Belüftungsleitung ermöglicht ein sog. Spülen des Kurbelgehäuses mit Frischluft, wodurch u.a. die chemische Alterung des Schmieröls reduziert wird. Bei dieser Ausgestaltung ist der bauliche Aufwand für die Belüftung sehr niedrig.

Bevorzugt kann die Belüftungsleitung in dem Ölabscheider, der im Teillastbetrieb nicht arbeitet, münden, so daß von diesem aus die Belüftung erfolgt. Auch hierdurch läßt sich die Anzahl der Anschlüsse oder die mit Anschlüssen versehenen Teile reduzieren.

Um die Anzahl der Leitungen zu reduzieren, kann die Belüftungsleitung die Vollastrückführleitung des im Teillastbetrieb nicht arbeitenden Ölabscheiders sein Diese Leitung hat sozusagen eine Doppelfunktion und wird in zwei Richtungen durchströmt, in die eine Richtung vom Entlüftungsgas und in die andere Richtung von der Frischluft.

Um schaltbare Ventile zu vermeiden und dennoch eine eindeutige Strömungsführung in den verschiedenen Lastbetrieben zu erreichen, sind Rückschlagventile in den Vottastrückfuhrteitungen angeordnet. Diese verhindern ein Ansaugen über diese Leitungen im Teillastbetrieb.

Das Rückschlagventil in der als Belüftungsleitung dienenden Vollastrückführleitung kann mit einem gedrosselten Bypass versehen sein, über den dann belüftet wird, obwohl das Rückschlagventil eigentlich in der Schließstellung ist. Diese Ausführungsform läßt sich sehr kostengünstig realisieren.

In der zumindest einen bzw. jeder Teillastleitung sollte eine Drosseleinheit mit Rückschlagfunktion (z.B. PCV-Ventil) angeordnet sein. Bei der Frischluftzufuhr verhindern solche PCV-Ventile die Rückströmung der Gase. Solche PCV-Ventile gibt es in beheizbarer und unbeheizbarer Ausführung. Über die PCV-Ventile werden mittels des Unterdrucks im Ansaugtrakt die Entlüftungsgase abgesaugt, und zwar im Teillastbetrieb.

Die Ölabscheider sind Trägheitsabscheider, insbesondere Zyklonabscheider, wie bereits erwähnt, bevorzugt sogar nicht schaltbare Zyklonabscheider.

Die Entlüftung erfolgt gemäß der bevorzugten Ausführungsform zylinderkopfseitig, wobei die Sammelkamern im Zylinderkopf oder in Ventilhauben vorgesehen sein können.

Bei der Ausführungsform mit Entlüftung über das Kurbelgehäuse selbst können die Sammelkammern natürlich auch ineinander übergehende Abschnitte des Innenraums des Kurbelgehäuses sein. Zu einer optimalen Entlüftung und Belüftung, d.h. Spülung, wäre es in diesem Zusammenhang vorteilhaft, wenn die Leitungen möglichst weit entfernt voneinander in das Kurbelgehäuse münden.

Die Erfindung betrifft darüber hinaus, wie bereits erläutert, ein Verfahren zum Entlüften eines Kurbelgehäuses einer Brennkraftmaschine, insbesondere einer Hubkolbenmaschine, die mehrere Sammelkammern für Entlüftungsgase hat, denen eigene Ölabscheider zugeordnet sind. Das Verfahren sieht vor, daß im Teilastbetrieb die Entlüftungsgase einer Sammelkammer an einen nicht zugeordneten Ölabscheider geführt und über diesen entlüftet wird, wogegen im Vollastbetrieb die Entlüftungsgase der Sammelkammern über ihre eigenen, jeweils zugeordneten Ölabscheider entlüftet werden.

Weitere Merkmale und Vorteile der Erfindung ergeben sich aus der nachfolgenden Beschreibung einer bevorzugten Ausführungsform, die in der einzigen schematischen Figur dargestellt ist.

In der Figur ist ein Motor, genauer gesagt ein Hubkolbenmotor einer Brennkraftmaschine dargestellt. Der Motor ist in diesem Ausführungsbeispiel ein V-Motor mit einem Kurbelgehäuse 10, welches zwei Zylinderreihen 12, 14 aufweist. Mit 16 sind die Kolben und mit 18 die Ein- und Auslaßventile bezeichnet, die in den Zylinderköpfen 20, 22 untergebracht sind. Jede Zylinderreihe ist mit einer sog. Ventilhaube 24, 26 abgedeckt, wobei die Ventilhauben 24, 26 auch einstückig ineinander übergehen können.

Zwischen den Ventilhauben 24, 26 und den Zylinderköpfen 20, 22 sind jeweils sog. Sammelkammern 28, 30 für Entlüftungsgase vorgesehen.

Diese Entlüftungsgase sind mit Wasser, Öl aus dem Kurbelgehäuse 10 und sonstigen Bestandteilen verunreinigte blow-by-Gase 32, welche zwischen den Kolben 16 und den Zylindern 34, 36 aus den entsprechenden Arbeitsräumen in den Kurbelgehäuseraum 38 entweichen können. Im Kurbelgehäuseraum 38 reißen diese blow-by-Gase 32 Öl 40 am Boden des Kurbelgehäuseraums 38 mit. Das entstehende Entlüftungsgas 32 befindet sich dann im Kurbelgehäuseraum 38, wo es einen Überdruck erzeugen würde.

Die Entlüftungsgase 32 breiten sich nicht nur im Kurbelgehäuseraum 38 aus, sondern können über Durchgänge 42, 44 in den Zylindern 34, 36 oder zwischen den Zylindern 34, 36 und den Ventilhauben 24, 26 bis zu den Zylinderköpfen 20, 22 strömen.

In der dargestellten Ausführungsform ist für jede Zylinderreihe 12, 14 zwischen den Zylinderköpfen 22, 24 und den zugeordneten Ventilhauben 24, 26 eine eigene Sammelkammer 28, 30 für die Entlüftungsgase vorgesehen.

Alternativ könnten die Sammelkammern 28, 30 natürlich auch im Bereich der Zylinderköpfe 20, 22 und der Zylinderkopfdeckel ausgeformt sein, wie dies beispielsweise in der DE 35 09 439 C2 gezeigt ist.

Die Sammelkammern 28, 30 sind über das Kurbelgehäuse 10 oder, genauer gesagt, über die ineinander übergehenden Durchgänge 42, 44 (z.B. an den aneinander zugewandten Seiten der Zylinder 34, 36) miteinander verbunden. Die Verbindungsstelle wird mit 46 bezeichnet. Im Bereich dieser Verbindungsstelle 46 ist auch eine der mehreren Ausströmöffnungen 48 für das Entlüftungsgas vorgesehen. Der Pfeil 50 symbolisiert an dieser Stelle auch das Entlüftungsgas, welches in die Durchgänge 42, 44 strömt.

Der gezeigte Motorblock ist natürlich in eine Luftzufuhr- und eine Abgasanlage integriert, die im folgenden näher beschrieben wird.

Jeder Zylinderreihe 12, 14 ist eine eigene, in mehrere Abschnitte unterteilte Ansaugleitung 52, 54 zugeordnet, in der jeweils ein eigener Ansauggeräuschdämpfer 56 sowie ein eventuell notwendiger Heißfilmluftmassenmesser 58 integriert sind. Jeder Ansaugleitung 52, 54 ist darüber hinaus auch ein eigener Turbolader 60, 62 zugeordnet, der in eine Abgasleitung 64, 66 integriert ist und vom Abgas angetrieben wird.

Die Turbolader 60, 62 unterteilen die Ansaugleitungen 52, 54 in einen stromaufwärtigen Abschnitt 68, 70 und einen stromabwärtigen Abschnitt 72, 74.

In den jeweiligen stromabwärtigen Abschnitt 72, 74 sind jeweils eine Drosselklappe 76, 78 sowie ein Ladeluftkühler 80, 82 integriert.

In der Brennkraftmaschine ist eine Vorrichtung zur Kurbelgehäuseentlüftung und Rückführung der Entlüftungsgase in den jeweiligen Verbrennungsraum 84, 86 der Zylinder 34 bzw. 36 vorgesehen.

Diese Vorrichtung umfaßt unter anderem die Sammelkammern 28, 30 sowie zumindest einen jeder Sammelkammer 28, 30 zugeordneten, eigenen Ölabschneider 88, 90.

Vorzugsweise sind die Ölabscheider 88, 90 Zyklonabscheider, und zwar ohne zuschaltbare Zyklone.

Vom Ölabscheider 88 führt eine Vollastrückführleitung 92 in den stromaufwärtigen Abschnitt 68 der Ansaugleitung 52 für die Zylinderreihe 12. In die Vollastrückführleitung 92 ist ein Rückschlagventil 94 integriert, das über einen Bypass mit Drossel 96 überbrückt werden kann. Natürlich kann der Bypass mit Drossel 96 auch in das Rückschlagventil 94 vollständig integriert sein.

Der Ölabscheider 90 der anderen Sammelkammer 30 hat eine vom Ölabscheider 90 ausgehende Gasrückführleitung, die sich mehrfach aufteilt, nämlich einerseits in eine Vollastrückführleitung 98, die in den stromaufwärtigen Abschnitt 70 mündet und in der ein Rückschlagventil 99 sitzt, sowie zwei Teillastrückführleitungen 100, 102.

Die Teillastrückführleitung 100 ist mit einem sog. PCV-Ventil 104 versehen und mündet in den stromabwärtigen Abschnitt 72 der dem Ölabscheider 90 eigentlich gar nicht zugeordneten Ansaugleitung 52.

Die Teillastrückführleitung 102 ist ebenfalls mit einem PCV-Ventil 106 versehen und mündet in den stromabwärtigen Abschnitt 74 der dem Ölabscheider 90 zugeordneten Ansaugleitung 54.

Die Teillastrückführleitungen 100, 102 enden dabei bevorzugt nach den Drosselklappen 76, 78 und auch bevorzugt nach den Ladeluftkühlern 80, 82.

Im folgenden werden die Funktionsweise der Vorrichtung zur Kurbelgehäuseentlüftung und das dahinerstehende Verfahren näher beschrieben.

Im Vollastbetrieb treiben die Abgase die beiden Turbolader 60, 62 an, so daß in den stromabwärtigen Abschnitten 72, 74 ein relativ hoher Druck herrscht. Die in den Verbrennungsräumen 84, 86 entstehenden Abgase werden über die Auslaßventile 18 zu den Abgasleitungen 64, 66 geführt. Blow-by-Gase 32 gelangen jedoch in den Kurbelgehäuseraum 38, wo sie auch Öl 40 mitreißen. Die so entstandenen Entlüftungsgase gelangen über die Ausströmöffnungen 48 in die Durchgänge 42, 44 und damit in die Sammelkammern 28, 30 im Bereich der Zylinderköpfe 20, 22.

In den stromaufwärtigen Abschnitten 68, 70 herrscht ein Unterdruck, so daß die Entlüftungsgase durch die Ölabscheider 88, 90 strömen (siehe Pfeile in den Sammelkammern 28, 30). In den Ölabscheidern 88, 90 wird das zurückgehaltene Öl dann in die Sammelkammern 28, 30 zurückgeführt, wo es an den Wänden der Durchgänge 42, 44 entlang wieder zurück in den Kurbelgehäuseraum 38 strömt (siehe dicke Pfeile 108). Das Entlüftungsgas strömt dann von den Ölabscheidern 88, 90 durch die offenen Rückschlagventile 94, 99 in die stromaufwärtigen Abschnitte 68, 70 zurück in die Abgasleitungen 64, 66. Bei Vollast sind die PCV-Ventile 104, 106 aufgrund des hohen Druckes in den stromabwärtigen Abschnitten 72, 74 geschlossen.

Bei Teillast ist in den stromabwärtigen Abschnitten 72, 74 ein Unterdruck vorhanden, so daß die PCV-Ventile 104, 106 offen sind, wogegen die Ventile 94, 99 geschlossen sind.

Da die Sammelkammer 28 keine eigene, offene Abströmleitung im Teillastbetrieb aufweist, strömt das Entlüftungsgas der Sammelkammer 28 über die Strömungsverbindung (hier die Durchgänge 42, 44) zur Sammelkammer 30. Damit wird eine höhere Entlüftungsgasmenge durch den Ölabscheider 90 gesaugt, der damit effektiver arbeiten kann.

Diese Umschaltung zwischen Teil- und Vollast erfolgt für die Entlüftung ohne zusätzliche Ventilvorrichtungen. Das Entlüftungsgas teilt sich dann stromabwärts des Ölabscheiders 90 auf und gelangt über die offenen PCV-Ventile 104, 106 in die stromabwärtigen Abschnitte 72, 74 der Abgasleitungen 64 bzw. 66.

Im Teillastbetrieb erfolgt auch noch eine Belüftung durch Frischluft, und zwar eine Belüftung sowohl der Sammelkammern 28, 30 als auch des Kurbelgehäuseraums 38. Über die Drossel 46 gelangt nämlich angesaugte Frischluft (durch eine unterbrochene Linie parallel zur Vollastrückführleitung 92 symbolisiert) über die Vollastrückführleitung 92 in den Ölabscheider 88 und damit in den Sammelraum 28. Von dort aus kann die Frischluft sämtliche mit dem Entlüftungsgas versehene Räume und Kammern durchströmen und zum Ölabscheider 90 gelangen.

Das erfindungsgemäße Verfahren sieht also vor, daß im Teillastbetrieb die Entlüftungsgase einer Sammelkammer 28 zu einem nicht zugeordneten Ölabscheider 90 geführt und über diesen entlüftet wird, wogegen im Vollastbetrieb die Entlüftungsgase der Sammelkammern 28, 30 über ihre eigenen, jeweils zugeordneten Ölabscheider 88, 90 entlüftet werden.

Im Teillastbetrieb wird ein höherer Abscheidegrad im Ölabscheider 90 und damit eine Wirkungsgradverbesserung erreicht, da Abscheider normalerweise auf maximalen Durchsatz ausgelegt werden. Der Ölabscheider 90 erhält also die doppelte Entlüftungsgasmenge einschließlich Belüftungsgasmenge und arbeitet fast kontinuierlich nur bei maximalem Durchsatz. Es ergibt sich auch eine geringere Verkokung der Einlaßventile. Da keine zusätzlichen Schaltelemente benötigt werden, ergeben sich geringere Kosten und ein geringeres Gewicht.

## Patentansprüche

1. Vorrichtung zur Kurbetgehäuseenttüftung und Rückführung des Entlüftungsgase in den Verbrennüngsraum (84, 86) einer aufgeladenen Brennkraftmaschine, mit
mehreren dem Kurbelgehäuse (10) und einzelnen oder mehreren Zylindern (34, 36) zugeordneten Sammelkammern (28, 30) für Entlüftungsgase,
wenigstens einem in einer Ansaugleitung (52, 54) angeordneten Turbolader (60, 62),
mehreren Ölabscheidern (88, 90), wobei jede Sammelkammer (28, 30) wenigstens einen eigenen Ölabscheider (88, 90) aufweist,
einer Teillastrückführleitung (100, 102), die von einem Ölabscheider (90) nach stromabwärts des Turboladers (60, 62) zur Ansaugleitung (52, 54) führt,
wobei von jedem Ölabscheider (88, 90) eine Vollastrückführieitung (92, 98) stromaufwärts des Turboladers (60, 62) in die Ansaugleitung (52, 54) mündet,
wobei im Vollastbetrieb Entlüftungsgase jeder Sammelkammer (28, 30) über die zugeordneten Ölabscheider (88, 90) in die Ansaugleitung (52, 54) strömen **dadurch gekennzeichnet dass**
die Sammelkammern (28, 30) zumindest im Teillastbetrieb strömungsmäßig soverbunden sind dass Entlüftungsags von zumindest zwei Sammelkammern (28, 30) über den Ölabscheider (90) einer Sammelkammer (30 und über die Teillastrückführleitung (100, 102) in die Ansaugleitung (52, 54) strömt.

2. Vorrichtung nach Anspruch 1, **dadurch gekennzeichnet, daß** mehrere Zylinderreihen (12, 14) vorgesehen sind und jede Zylinderreihe (12, 14) eine eigene Sammelkammer (28, 30) aufweiset.

3. Vorrichtung nach Anspruch 1 oder 2, **dadurch gekennzeichnet, daß** die Sammelkammern (28, 30) über das gemeinsame Kurbelgehäuse (10) miteinander strömungsverbuhden sind

4. Vorrichtung nach einem der vorhergehenden Ansprüche, **dadurch gekennzeichnet, daß** mehrere Turbolader (60. 62) vorgesehen sind, die jeweils einzelnen oder einer Gruppe von Zylindern (34, 36) zugeordnet sind.

5. Vorrichtung nach Anspruch 4, **dadurch gekennzeichnet, daß** jedem Turbolader (60, 62) ein Ölabscheider (88, 90) zugeordnet ist.

6. Vorrichtung nach Anspruch 4 oder 5, **dadurch gekennzeichnet, daß** von dem im Teillastbetrieb durchströmten Ölabscheider (90) Teillastrückführleitungen (100. 102) zu den Ansaugleitungen (52, 54) stromabwärts der mehreren Turbolader (60, 62) führen.

7. Vorrichtung nach einem der Ansprüche 4 bis 6, **dadurch gekennzeichnet, daß** von den Ölabscheidern (88, 90) Vollastrückführleitungen (92, 98) zu den Ansaugleitungen (52, 54) der zugeordneten Turbolader (60, 62) führen.

8. Vorrichtung nach einem der vorhergehenden Ansprüche, **dadurch gekennzeichnet, daß** eine Belüftungsleitung vorgesehen ist, die zu einer Sammelkammer (28) führt und über die Verbindung der Sammelkammern (28, 30) entlüftet wird.

9. Vorrichtung nach Anspruch 8, **dadurch gekennzeichnet, daß** die Belüftungleitung in den Ölabscheidern (88), der im Teillastbetrieb nicht arbeitet, mündet.

10. Vorrichtung nach Anspruch 8 oder 9, **dadurch gekennzeichnet, daß** die Belüftungsleitung die Vollastrückührleitung (92) ist.

11. Vorrichtung nach einem der vorhergehenden Ansprüche, **dadurch gekennzeichnet, daß** Rückschlagventile (94, 99) in den Vollastrückführleitungen (92, 98) angeordnet sind.

12. Vorrichtung nach Anspruch 10 oder 11, **dadurch gekennzeichnet, daß** das Rückschlagventil (94) in der als Belüftungsleitung dienenden Vollastrückführleitung (92) mit einem gedrosselten Bypass versehen ist.

13. Vorrichtung nach einem der vorhergehenden Ansprüche, **dadurch gekennzeichnet, daß** in der zumindest einen bzw. jeder Teillastrückführleitung (100. 102) eine variable Drossel, insbesondere ein PCV-Veritil (104, 106), vorgesehen ist.

14. Vorrichtung nach einem der vorhergehenden Ansprüche, **dadurch gekennzeichnet, daß** die Ölabscheider (88. 90) Trägheitsabscheider, insbesondere Zyklonabscheider, sind.

15. Vorrichtung nach einem der vorhergehenden Ansprüche, **dadurch gekennzeichnet, daß** die Entlüftung zytinderkopfseitig erfolgt.

16. Vorrichtung nach Anspruch 15, **dadurch gekennzeichnet, daß** die Sammelkammern (28, 30) in Ventilhauben (24. 26) vorgesehen sind,

17. Verfahren zum Entlüften eines Kurbelgehäuses (10) einer Brennkraftmaschine, die mehrere Sammelkammern (28, 30) für Entlüftungsgase hat, denen eigene Ölabscheider (88, 90) zugeordnet sind wobei im Vollastbetrieb die Entlüftungsgase der Sammelkammern (28, 30) über ihre eigenen, jeweils zugeordneten Ölabscheider (88, 90) entlüftet werden,
**dadurch gekennzeichnet, daß**
im Teillastbetrieb die Entlüftungsgase einer Sammelkammer (28) zu einem ihr nicht zugeordneten Ölabscheider (90) geführt und über diesen entlüftet werden.

## Claims

1. A device for venting a crankcase and returning the venting gases to the combustion chamber (84, 86) of a supercharged internal combustion engine, comprising
a number of collecting chambers (28, 30) for vent gases, associated with the crankcase (10) and with individual cylinders or with a number of cylinders (34, 36),
at least one turbocharger (60, 62) disposed in an intake manifold (52, 54),
a number of oil separators (88, 90), wherein each collecting chamber (28, 30) has at least one individual oil separator (88, 90) and
a part-load return pipe (100, 102) leading from an oil separator (90) to the intake manifold (52, 54) in the downstream direction of the turbocharger (60, 62),
wherein a full-load return pipe (92, 98) leads from each oil separator (88, 90) to the intake manifold (52, 54) upstream of the turbocharger (60, 62) and
wherein during full-load operation, venting gases from each collecting chamber (28, 30) flow through the associated oil separators (88, 90) into the intake manifold (52, 54), **characterised in that**
at least during part-load operation, the collecting chambers (28, 30) are connected for flow purposes so that venting gases from at least two collecting chambers (28, 30) flow through the oil separators (90) belonging to a collecting chamber (30) into the intake manifold (52, 54) and also flow through the part-load return pipe (100, 102).

2. A device according to claim 1, **characterised in that** a number of rows of cylinders (12, 14) are provided and each row (12, 14) comprises an individual collecting chamber ((28, 30).

3. A device according to claim 1 or claim 2, **characterised in that** the collecting chambers (28, 30) are connected to one another for flow purposes via the common crankcase (10).

4. A device according to any of the preceding claims, **characterised in that** a number of turbochargers (60, 62) are provided, each associated with individual cylinders or a group of cylinders (34, 36).

5. A device according to claim 4, **characterised in that** each turbocharger (60, 62) is associated with an oil separator (88, 90).

6. A device according to claim 4 or claim 5, **characterised in that** part-load return pipes (100, 102) lead from the oil separator (90) flowed through during part-load operation to the intake manifolds (52, 54), downstream of the number of turbochargers (60, 62).

7. A device according to any of claims 4 to 6, **characterised in that** full-load return pipes (92, 98) lead from the oil separators (88, 90) to the intake manifolds (52, 54) of the associated turbochargers (60, 62).

8. A device according to any of the preceding claims, **characterised in that** a vent pipe is provided, leading to a collecting chamber (28) and vented via the connection between the collecting chambers (28, 30).

9. A device according to claim 8, **characterised in that** the vent pipe opens into the oil separators (88) which are not operating under partial load.

10. A device according to claim 8 or claim 9, **characterised in that** the vent pipe is the full-load return pipe (92).

11. A device according to any of the preceding claims, **characterised in that** non-return valves (94, 99) are provided in the full-load return pipes (92, 98).

12. A device according to claim 10 or claim 11, **characterised in that** the non-return valve (94) in the full-load return pipe (92) serving as a vent pipe is provided with a throttled bypass.

13. A device according to any of the preceding claims, **characterised in that** a variable throttle valve, particularly a PCV valve (104, 106) is provided in the at least one or in each part-load return pipe (100, 102).

14. A device according to any of the preceding claims, **characterised in that** the oil separators (88, 90) are inertial, especially cyclone separators.

15. A device according to any of the preceding claims, **characterised in that** venting occurs at the cylinder head end.

16. A device according to claim 15, **characterised in that** the collecting chambers (28, 30) are provided in valve hoods (24, 26).

17. A method of venting a crankcase (10) of an internal combustion engine comprising a number of collecting chambers (28, 30) for vent gases, associated with respective oil separators (88, 90), wherein during full-load operation the venting gases in the collecting chambers (28, 30) are vented via their respective associated oil separators (88, 90),
**characterised in that**
during part-load operation the venting gases in a collecting chamber (28) are conveyed to a non-associated oil separator (90) and vented through it.

## Revendications

1. Dispositif de dégazage du carter de vilebrequin et de renvoi des gaz dans la chambre de combustion (84, 86) d'un moteur à combustion interne suralimenté comprenant :
- plusieurs chambres collectrices (28, 30) pour les gaz de dégazage, associées au carter de vilebrequin (10) et à un ou plusieurs cylindres (34, 36),
- au moins un turbocompresseur (60, 62) installé dans une conduite d'admission (52, 54),
- plusieurs séparateurs d'huile (88, 90), chaque chambre collectrice (28, 30) ayant au moins son propre séparateur d'huile (88, 90),
- une conduite de retour de charge partielle (100, 102) reliant un séparateur d'huile (90) en aval du turbocompresseur (60, 62) à la conduite d'admission (52, 54),
- une conduite de retour de pleine charge (92, 88) partant de chaque séparateur d'huile (88, 90) débouchant dans la conduite d'admission (52, 54) en amont du turbocompresseur (60, 62),
* en mode de pleine charge, les gaz de dégazage de chaque chambre collectrice (28, 30) passent dans la conduite d'admission (52, 54) à travers le séparateur d'huile (88, 90) associé,
dispositif **caractérisé en ce que**
- au moins en mode de charge partielle, les chambres collectrices (28, 30) sont reliées par communication fluidique (50), et
- les gaz de dégazage d'au moins deux chambres collectrices (28, 30) arrivent par le séparateur d'huile (90) dans une chambre collectrice (30) et par la conduite de retour de charge partielle (100, 102) dans la conduite d'admission (52, 54).

2. Dispositif selon la revendication 1,
**caractérisé par**
plusieurs rangées de cylindres (12, 14) et chaque rangée de cylindres (12, 14) comporte sa propre chambre collectrice (28, 30).

3. Dispositif selon la revendication 1 ou 2,
**caractérisé en ce que**
les chambres collectrices (28, 30) sont reliées dans le sens fluidique, l'une à l'autre par le carter de vilebrequin (10), commun.

4. Dispositif selon l'une des revendications précédentes,
**caractérisé par**
plusieurs turbocompresseurs (60, 62) associés chacun à un seul cylindre ou un groupe de cylindres (34, 36).

5. Dispositif selon la revendication 4,
**caractérisé en ce qu'**
un séparateur d'huile (88, 90) est associé à chaque turbocompresseur (60, 62).

6. Dispositif selon la revendication 4 ou 5,
**caractérisé en ce que**
partant du séparateur d'huile (90) traversé en mode de charge partielle, des conduites de retour de charge partielle (100, 102) arrivent dans les conduites d'admission (52, 54) en aval de plusieurs turbocompresseurs (60, 62).

7. Dispositif selon l'une des revendications 4 à 6,
**caractérisé en ce que**
des conduites de retour de pleine charge (92, 98) partant des séparateurs d'huile (88, 90), sont reliées aux conduites d'admission (52, 54) associées aux turbocompresseurs (60, 62).

8. Dispositif selon l'une des revendications précédentes,
**caractérisé par**
une conduite de dégazage arrivant dans une chambre collectrice (28) et qui est dégazée par la liaison des chambres collectrices (28, 30).

9. Dispositif selon la revendication 8,
**caractérisé en ce que**
la conduite de dégazage débouche dans les séparateurs d'huile (88) qui ne fonctionnent pas en mode de charge partielle.

10. Dispositif selon la revendication 8 ou 9,
**caractérisé en ce que**
la conduite de dégazage est la conduite de retour de pleine charge (92).

11. Dispositif selon l'une des revendications précédentes,
**caractérisé en ce que**
des clapets anti-retour (94, 99) sont installés dans les conduites de retour de pleine charge (92, 98).

12. Dispositif selon la revendication 10 ou 11,
**caractérisé en ce que**
le clapet anti-retour (94) de la conduite de retour de pleine charge (92) servant de conduite de dégazage est muni d'une dérivation étranglée.

13. Dispositif selon l'une des revendications précédentes,
**caractérisé en ce que**
au moins une conduite de retour de charge partielle ou dans chaque conduite de retour de partielle (100, 102), comporte un moyen d'étranglement variable, notamment une soupape PCV (104, 106).

14. Dispositif selon l'une des revendications précédentes,
**caractérisé en ce que**
les séparateurs d'huile (88, 90) sont des séparateurs inertiels, notamment des séparateurs cyclones.

15. Dispositif selon l'une des revendications précédentes,
**caractérisé en ce que**
le dégazage se fait du côté de la culasse.

16. Dispositif selon la revendication 15,
**caractérisé en ce que**
les chambres collectrices (28, 30) sont prévues dans les chapeaux de soupape (24, 26).

17. Procédé de dégazage d'un carter de vilebrequin (10) d'un moteur à combustion interne ayant plusieurs chambres collectrices (28, 30) pour les gaz de dégazage auxquelles sont associés leurs propres séparateurs d'huile (88, 90), et
* en mode de pleine charge, les gaz de dégazage des chambres collectrices (28, 30) sont évacués à travers leurs propres séparateurs d'huile (88, 90) respectivement associés,
procédé **caractérisé en ce que**
en mode de charge partielle, les gaz de dégazage d'une chambre collectrice (28) sont conduits à un séparateur d'huile (90) qui ne leur est pas associé et sont évacués à travers celui-ci.
